# EUROPÄISCHE PATENTSCHRIFT

(11) **EP 1 425 500 B1**
(45) Veröffentlichungstag und Bekanntmachung des Hinweises auf die Patenterteilung: **24.01.2007**
(21) Anmeldenummer: 02798697.5
(22) Anmeldetag: 31.07.2002
(51) Int. Cl.: F01P 9/02, A62C 27/00, A62C 3/02

(54) **LUFTGEKÜHLTER VERBRENNUNGSMOTOR ZUR BRANDBEKKÄMPFUNG**
AIR-COOLED INTERNAL COMBUSTION ENGINE FOR FIRE-FIGHTING
MOTEUR A COMBUSTION REFROIDI PAR AIR ADAPTE A LA LUTTE CONTRE L'INCENDIE

(30) Priorität: 14.09.2001 DE 10145402
(43) Veröffentlichungstag der Anmeldung: 09.06.2004
(73) Patentinhaber: Walter, Bruno, 6713 Ludesch (AT)
(72) Erfinder: WALTER, Bruno, A-6713 Ludesch (AT)
(74) Vertreter: Riebling, Peter
(86) Internationale Anmeldenummer: PCT/EP2002/008517
(87) Internationale Veröffentlichungsnummer: WO 2003/025361

(56) Entgegenhaltungen:
- EP-A- 0 465 284
- FR-A- 2 652 268
- FR-A- 2 691 366
- US-A- 2 343 388
- US-A- 3 319 072
- US-A- 5 062 487
- US-A- 6 029 750
- PATENT ABSTRACTS OF JAPAN vol. 004, no. 102 (M-022), 22. Juli 1980 (1980-07-22) & JP 55 060618 A (TSUMURA HIROSHI), 7. Mai 1980 (1980-05-07)

## Beschreibung

Die Erfindung betrifft ein Löschunterstützungsgerät zur Brandbekämpfung nach dem Oberbegriff des unabhängigen Patentanspruches.

Luftgekühlte Verbrennungsmotoren sind aus dem Stand der Technik bereits zahlreich bekannt und werden beispielsweise durch die Firma Deutz als DieselVerbrennungsmotor hergestellt. Derartige luftgekühlte Diesel-Verbrennungsmotoren sind gegenüber herkömmlichen wassergekühlten Verbrennungsmotoren wesentlich robuster, da kein Kühlmedium überhitzt und damit über den Siedepunkt hinaus erwärmt werden kann, so dass das Kühlmedium verdampft und damit eine weitere Kühlung des Motors und dessen Betrieb unmöglich gemacht wird.

Bei luftgekühlten Motoren ist weiterhin zu unterscheiden zwischen Fahrtwindgekühlten Motoren und zwangsgekühlten Motoren mit Gebläse, welche auch mit Wasserkühlungen kombiniert werden. Zwangsgekühlte Motoren werden insbesondere bei ortsfesten Motoren eingesetzt, aber auch bei nur mit geringer Fortbewegungs-Geschwindigkeit betriebenen Kraftfahrzeugen. Auch können durch die Zwangsluftkühlung verkleidete Motoren ausreichend zwangsgekühlt werden, wie beispielsweise bei Kraftwagen und Motorrollern.

Bei der Zwangsluftkühlung saugt ein Gebläse die Kühlluft axial an und schleudert sie mit Hilfe des Schaufelrades radial nach außen. Die Luft wird vom Gebläsegehäuse durch Kanäle und über Leitbleche möglichst gleichmäßig an die Zylinder geführt. Das Gebläserad kann direkt auf der Kurbelwelle sitzen oder es kann über Keilriemen angetrieben werden. Ein Thermostat kann den Luftdurchsatz z. B. über einen Drosselring regeln.

Vorteile sind hierbei, dass der zwangsluftgekühlte Motor betriebssicherer, robuster und nahezu wartungsfrei ist sowie ein geringeres Leistungsgewicht besitzt, da keine Kühlflüssigkeit im Sekundärkreislauf (Wasser) benötigt wird.

Auch erreicht der Motor schneller seine Betriebstemperatur, welche unabhängig vom Siedepunkt einer Kühlmittelflüssigkeit ist und daher etwas höher liegen kann, als bei flüssigkeitsgekühlten Motoren. Durch diese etwas höheren möglichen Betriebstemperaturen des Verbrennungsmotors mit zwangsgekühlter Luftkühlung geschieht auch die Verbrennung vollständiger, und somit entstehen nahezu keine Verbrennungsrückstände, wodurch der Motor langlebiger wird.

Ein wesentlicher Nachteil des zwangsluftgekühlten Verbrennungsmotors ist, dass er einen verhältnismäßig hohen Leistungsbedarf für das Gebläse besitzt, so dass für den eigentlichen Verwendungszweck des Motors (z. B. Antrieb eines Kraftfahrzeugs) lediglich eine reduzierte Leistung zur Verfügung steht.

Derartige Motoren werden also insbesondere in solchen Kraftfahrzeugen eingesetzt, welche unter schwierigen Lastbedingungen und/oder Umgebungsbedingungen betrieben werden, wie sie beispielsweise beim Einsatz von Traktoren oder Baufahrzeugen auftauchen. Hier würden beispielsweise ausschließlich wassergekühlte Motoren versagen, da die vom Verbrennungsmotor abzuführende Kühlleistung nicht ausreichend ist.

In letzter Zeit häufen sich schreckliche Brandkatastrophen in geschlossenen oder teilgeschlossenen Räumen, wie beispielsweise Parkgaragen, Bergstollen, sowie Tunnels für Kraftfahrzeuge und Züge, wo üblicherweise derartige schwierige Einsatzbedingungen für den Betrieb eines Verbrennungsmotors herrschen. Insbesondere sind die schwerwiegenden Folgen der Unfälle darauf zurückzuführen, dass eine hinreichende Brandbekämpfung innerhalb dieser (teil-) geschlossenen Räume nicht möglich war, da die Motoren für den Betrieb der Feuerlöschgeräte bei diesen extremen Einsatzbedingungen versagten.

Bei einem Brand in einem Tunnel entstehen nämlich äußerst hohe Temperaturen, sowie eine Reduktion des Sauerstoffgehalts der Tunnelluft, was zu den zuvor erwähnten extremen Einsatzbedingungen führt. Auch kann ein Feuerlöschgerät nur im Stillstand des Fahrzeugs oder bei geringer Fahrgeschwindigkeit betrieben werden, wodurch eine Fahrluftkühlung alleine ausscheidet. Auch der Einsatz eines Elektromotors für das Feuerlöschgerät fällt weg, da hier Energiekabel in den Tunnel mitzuführen wären, die ein weiteres Unfallrisiko für Personen und Ausfallrisiko für den Motor darstellen, da hohe Gefahr besteht, dass das Energiekabel während des Brandes durchtrennt wird mit allen Konsequenzen. Als weiterer Parameter für die Notwendigkeit einer verbesserten Kühlung des Motors des Feuerlöschgerätes ist zu erwähnen, dass der Motor immer unter Volllast betrieben wird, um den Brand möglichst rasch zu bekämpfen, da Personen- und Sachschaden hierdurch vermieden werden können.

Die Druckschrift FR-2,691,366 A offenbart ein Feuerlösch-Fahrzeug bestehend aus einem ferngesteuerten Alfzweck-Fahrzeug 1, das auf Ketten 3 oder Rädern läuft und durch einen Verbrennungsmotor angetrieben ist. Das Fahrzeug hat einen Turm 4, der eine volle horizontale 360°-Drehung durchführen kann und auf dem eine Plattform 5 montiert ist, die eine Vielzahl von "Gas-Kanonen" 2 besitzt. Diese "Gas-Kanonen" sind vom Typ eines Flugzeug-Triebwerks, die in einem Winkel vertikal über die Heber 5 (Stellzylinder) aufstellbar sind, wobei das Fahrzeug 1 und die "Gas-Kanonen" 2 mit Rampen 13 und Feuerlösch-Düsen 14 ausgestattet sind, welche sich nach vorn in Richtung auf den Brandherd erstrecken Nachteil ist, dass derartige Flugzeug-Triebwerke nicht für den Einsatz in (teil-)geschlossenen Räumen geeignet sind, da hierzu die für die Treibwerke benötigte Sauerstoffkonzentration der Luft nicht ausreicht. Weitere Nachteile derartiger Flugzeug-Triebwerke sind ein extrem hoher Treibstoff-Verbrauch, lange Anlaufzeiten der Triebwerke bis ein Einsatz überhaupt möglich ist, sowie hohe Herstellungs- und Wartungskosten. Auch kann dieses Feuerlösch-Fahrzeug mit den Flugzeug-Triebwerken nur sehr langsam bewegt werden, weil es sehr schwer und träge ist und auch weil es einen sehr hohen Schwerpunkt besitzt, da der Antrieb der oberen Flugzeug-Triebwerke vom Fahrzeugantrieb getrennt ist.

Der Abstract der JP-55060618 A offenbart bereits einen Luftgekühlten Verbrennungsmotor mit Ventilator für die Zwangskühlung, wobei in den Kühlluftstrom des Verbrennungsmotors Wasser eingespritzt wird, welches durch Verdampfen zur weiteren Kühlung des Motors dient.

Daher hat es sich die vorliegende Erfindung zur Aufgabe gemacht, ein Feuerlösch-Fahrzeug ausgehend von der FR-2,691,366 A, insbesondere für den Einsatz innerhalb teilgeschlossener oder auch völlig geschlossener Räume, wie Parkgaragen, Bergstollen, Tunnels etc., weiterzuentwickeln, mit dem eine effektive Brandbekämpfung auch noch bei derartigen extremen Einsatzbedingungen bei einem vergleichbaren Lösch-Wirkungsgrad möglich ist.

Die Lösung dieser Aufgabe wird durch die technische Lehre des unabhängigen Anspruchs erreicht.

Wesentliches Merkmal hierbei ist, dass der Verbrennungsmotor einen Ventilator für die Zwangskühlung besitzt und in den Kühlluftstrom des Verbrennungsmotors Wasser eingespritzt wird, welches durch Verdampfen zur weiteren Kühlung des Verbrennungsmotors dient dass der Verbrennungsmotor gleichzeitig auch zum Betrieb des Lüftermotors und der Wassereinspritzungs-Vorrichtung der Lösch- und Kühleinheit dient.

Vorteil dass der Verbrennungsmotor nicht nur zum Vortrieb des Löschfahrzeugs dient, sondern auch zum Betrieb der Lösch- und Kühleinheit, ist, dass das gesamte Löschunterstützungsgerät wesentlich leichter sowie kompakter mit niedrigerem Schwerpunkt aufgebaut ist, und damit einfacher zu transportieren und zu manövrieren ist.

Vorteil der Wassereinspritzung innerhalb der Kühlluftstromes ist, dass der Verbrennungsmotor auch bei wesentlich schwierigeren Einsatzbedingungen, wie beispielsweise einem Brand innerhalb teilgeschlossener oder vollkommen geschlossener Räume, erfolgreich eingesetzt werden kann. Dies wird durch zusätzliche Reduktion der Kühlleistung der Luftkühlung des Motors durch eine Verdampfung des eingespritzten Wasserns erreicht, da das verdampfende Wasser dem Verbrennungsmotor Verdampfungswärme entzieht, was äußerst effizient ist.

Prinzipiell wäre es auch möglich, den Massendurchsatz des Kühlluftstromes zu erhöhen, was jedoch wiederum zur weiteren Erwärmung des Motors führen würde oder aber zur unerwünschten Leistungsreduzierung des Motors. Auch könnte es der Fall sein, dass eine Erhöhung des Massendurchsatz des Kühlluftstromes überhaupt nicht mehr möglich ist, da das Aggregat an seiner oberen Leistungsgrenze während des Löschvorgangs betrieben wird. Auch ist das Verdampfen des eingespritzten Wassers wesentlich effizienter als eine Durchsatzerhöhung des Kühlungsstromes, da hiermit wesentlich mehr Wärme dem Verbrennungsmotor entzogen werden kann, als lediglich durch "trockenen" oder mit üblichem Wasserdampfpartialdruck der Umgebung beladenem Kühlluftstrom.

Die erfindungsgemäße Luftkühlung ist eine direkte Kühlung, d. h., Zylinder und Zylinderköpfe werden mit Luft gekühlt. Kühler, Schläuche, Filter, Wasserpumpe und Kühlflüssigkeit entfallen. Somit ergeben sich weniger Störanfälligkeiten bei Betrieb und Wartung, weil z. B. Luft nicht gefriert oder siedet.

Wenn es in einem geschlossenen Raum, wie z. B. Parkgarage, Bergstollen und Tunnel, brennt oder wenn erhöhte Lufttemperaturen herrschen, ist das Betreiben eines luftgekühlten oder luft-ölgekühlten Dieselverbrennungsmotors aufgrund von Motorüberhitzungsgefahr nicht möglich.

Das neuartige Motorkühlsystem dient insbesondere für Feuerlöschgeräte bzw. Luftkühlgeräte, welche vorwiegend in geschlossenen Räumen wie Parkgaragen, Bergstollen und Tunnels betrieben werden.

Da verdampfendes Wasser weit mehr Wärmeenergie aufnimmt als Luft, jedoch Dampf die ähnlichen Strömungs- bzw. Verteilereigenschaften wie die normale Luft besitzt, geben die bestehenden Kühlrippen an den Zylindern und Zylinderköpfen eines luftgekühlten oder luft- und ölgekühlten Dieselmotors mehr Wärme ab.

Einer mit Luft gekühlten oder einer mit Luft und Öl gekühlten Dieselverbrennungsmaschine wird der Luft des Kühlstroms Wasser beigegeben. Es wird nur so viel Wasser beigegeben, wie im Innenraum des Hauptkühlstroms (d. h. zwischen der Kühlluftverblechung und den Zylinderköpfen bzw. Motoroberfläche) bei Betriebstemperatur verdampfen kann. Somit ist es möglich, einen Dieselmotor auch bei stark erhöhter Kühllufttemperatur zu betreiben.

Die Erfindung sieht also vor, einen zuvor beschriebenen luftgekühlten, insbesondere Dieselverbrennungsmotor einzusetzen, in dessen Kühlluftstrom Wasser derart eingespritzt wird, dass der Betrieb dieses Verbrennungsmotors auch bei erschwerten Einsatzbedingungen eingesetzt werden kann, wie beispielsweise bei einem Brand in einem teilgeschlossenen oder geschlossenen Raum.

Die Wassereinspritzung für die Motorkühlung selbst erfolgt über eine Druckerhöhungspumpe, welche wiederum durch den zuvor erwähnten Verbrennungsmotor betrieben wird und kann vor dem Ventilator erfolgen oder aber danach oder aber im Bereich der Rotorblätter des Ventilators. Am Geeignetsten ist es, wenn dieser Luftstrom abwärts nach den Rotorblättern des Ventilators erfolgt, da hierdurch das Material des Ventilator durch abrasive Kräfte des zerstäubten Wassers nicht beeinträchtigt wird.

Dieser erfindungsgemäße luftgekühlte Verbrennungsmotor, welchem schädliche Verbrennungswärme mittels Wassereinspritzung zusätzlich entzogen wird, wird erfindungsgemäß nun eingesetzt zur Brandbekämpfung teilgeschlossener oder vollkommen geschlossener Räume auf einem Löschunterstützungsgerät.

Dieses Löschunterstützungsgerät kann als Kettenfahrzeug ausgebildet, wobei als Antrieb der zuvor erwähnte Verbrennungsmotor dient. Weiterhin dient der Verbrennungsmotor zum Betrieb eines bevorzugt beweglich ausgebildeten Lüfterrohres zum Löschen und auch Kühlen des Brandherdes durch in Kühlluft zerstäubtes Wasser. Innerhalb dieses beweglichen Lüfterrohres, welches sich auf dem fahrbaren Kettenfahrzeug befindet, ist eine Turbine angeordnet, welche durch einen hydrostatischen Lüfterantrieb rotatorisch angetrieben wird, welcher wiederum durch den zuvor erwähnten Verbrennungsmotor angetrieben wird. Diese Turbine besteht aus einem Propeller, welcher Kühlluft für den Brandherd von der einen Seite des konischen Lüfterrohres ansaugt und diese zu einem Luftleitwerk zur Ausrichtung des Luftstromes weiterleitet und innerhalb des konischen Lüfterrohres zur anderen offenen Seite führt, wo Wassereinspritzdüsen liegen. Diese stromabwärts liegenden Wassereinspritzdüsen spritzen während des Betriebs Wasser im Bereich der Stirnseite des konischen Lüfterrohres der durch die Turbine geförderten Luft ein, so dass das Wasser an dort fein zerstäubt wird und zielgerichtet mit hoher Geschwindigkeit und großem Ausstoßweg auf den Brand gerichtet werden kann. Die Einspritzung des Wassers erfolgt über eine Druckerhöhungspumpe. Als Trägermedium für das zerstäubte Löschwasser dient die durch die Turbine des Lüfterrohres angesaugte Luft, welche selbst als Kühlung des Brandherdes und der durch diesen erhitzten Tunnelluft dient.

Falls das Lüfterrohr beweglich ausgebildet sein soll, ist es über einen Hydraulikzylinder schwenkbar auf dem Kettenfahrzeug angeordnet, so dass eine Ausrichtung zielgerecht zum Brandherd erreicht werden kann. Natürlich kann es ebenfalls vorgesehen sein, dass das konische Lüfterrohr nicht lediglich in eine Ebene aus der Horizontalen in die Vertikale verschwenkt werden kann, sondern es kann über eine weitere Mechanik auch eine Bewegung um die Hochachse, insbesondere um 360°, ermöglicht sein.

Das gesamte Kettenfahrzeug, sowie die Verschwenkung des Lüfterrohres erfolgt insbesondere fernbedient durch eine Bedienperson, da das Kettenfahrzeug doch sehr nahe an den Brand herangeführt wird und eine Bedienung am Kettenfahrzeug selbst hierbei nahezu unmöglich ist.

Auch der Betrieb des Kettenfahrzeuges wird durch den Verbrennungsmotor bewerkstelligt, der im Inneren des Löschunterstützungsgerätes liegt.

Somit wird also die Leistung des Verbrennungsmotors aufgeteilt in die Lüfterleistung zur Motorkühlung und zum Löschen, die Druckerhöhungspumpen-Leistung zur Motorkühlung und zum Löschen und die Leistung für die Fortbewegung des Löschunterstützungsgerätes. Hierbei wird durch die Lüfter zum Löschen und Kühlen des Brandherdes und der Tunnelluft und für die Kühlung des Motors ein wesentlicher Teil der Energie des Verbrennungsmotors benötigt, beispielsweise 50%, wobei die Druckerhöhungspumpe für das Einspritzen des Wassers in das konische Lüfterrohr zur Brandbekämpfung und für die Kühlung des Motors beispielsweise 30% beträgt und die Fortbewegung des Löschunterstützungsgerätes ca. 20% der gesamten, durch den Verbrennungsmotor produzierten Energie. Für die Lüfterleistungen zum Löschen und Kühlen wird zirka die Hälfte der gesamten, durch den Verbrennungsmotor erzeugten Energie benötigt.

Falls das Fahrzeug steht, können die vor den Vortrieb benötigten 20% der Energie zusätzlich z.B. für den eigentlichen Löschvorgang oder die Motorkühlung eingesetzt werden.

Wichtig bei der Erfindung ist außerdem, dass die Kühlluft für den Motor im Bodenbereich des Kettenfahrzeuges angesaugt wird, wo relativ niedrige Temperaturen innerhalb des teilgeschlossenen oder geschlossenen Raumes herrschen, so dass hierdurch eine Verbesserung Kühlung des Verbrennungsmotors erzielt werden kann.

Wichtig ist eine geeignete Kühlung des Motors auch deshalb, da er beim Löschvorgang immer nahezu ausgelastet ist, d. h. der Motor läuft immer bei maximaler Leistung.

Der Motor kann auch bei einer Luft-Außentemperatur von 55 - 75°C betrieben werden, was bei herkömmlichen luftgekühlten Verbrennungsmotoren ohne die erfindungsgemäße zusätzliche Wassereinspritz-Kühlung bisher nicht möglich war.

Weiterhin ist der erfindungsgemäße Verbrennungsmotor derart gestaltet, dass dieser möglichst einfach aufgebaut ist, so dass dieser auch konstruktiv möglichst robust ausgeführt ist. Insbesondere der Filter für die Luft für die Verbrennungsräume des Motors, ist grobmaschig, da feinere Filter rasch verblocken würden und nur durch einen groben Filter ein zuverlässiger Betrieb in einem brennenden Tunnel gewährleistet werden kann. Dies begrenzt zwar die mögliche maximale Betriebsstundenzahl des Verbrennungsmotors, was jedoch hinsichtlich der absoluten Lebensdauer des Löschgerätes nicht von Bedeutung ist.

Weiterhin kann es vorgesehen sein, dass durch eine Art "Black Box" alle für den Verbrennungsmotor wesentlichen Parameter, beispielsweise Temperaturen, Drucke, etc. aufgezeichnet werden, welche nach oder während einer Brandbekämpfung dann ausgewertet werden können.

Die Erfindung betrifft zusammenfassend also einen luftgekühlten Verbrennungsmotor mit Ventilator für eine Zwangskühlung, wobei in den Kühlluftstrom des Verbrennungsmotors Wasser eingespritzt wird, welches durch Verdampfen zur weiteren Kühlung des Motors dient. Mit diesem luftgekühlten Verbrennungsmotor wird ein Löschfahrzeug betrieben, welches ein konisches, turbinenbetriebenes Lösch- und Kühl-Lüfterrohr mit Wassereinspritzung zur Brandbekämpfung und zum Kühlen der Tunnelluft besitzt.

Es wird hiermit ein besonders robuster, luftgekühlter Verbrennungsmotor in Verbindung mit einem Löschfahrzeug zur Brandbekämpfung bereit gestellt, für erschwerte Einsatzbedingungen wie bei Bränden in Parkgaragen, Bergstollen, Tunnels etc. vorliegen.

Im Folgenden wird die Erfindung weiterhin anhand von Zeichnungen näher erläutert, welche lediglich eine Ausführungsform darstellen.

Es zeigen:
- Fig. 1:: den erfindungsgemäßen luftgekühlten Verbrennungsmotor mit Wassereinspritz-Kühlung;
- Fig. 2:: den Motor gemäß Figur 1 im radialen Schnitt durch die Kurbelwelle;
- Fig. 3:: einen Einsatz des erfindungsgemäßen Verbrennungsmotors innerhalb eines Löschunterstützungsgerätes;
- Fig. 4:: das Löschunterstützungsgerät gemäß Figur 4 in einer Frontansicht;
- Fig. 5:: das erfindungsgemäße Löschunterstützungsgerät in Rückansicht;
- Fig. 6:: das konische Lüfterrohr mit Innenleben;
- Fig. 7:: einen Einsatz des Löschunterstützungsgerätes bei einer Brandbekämpfung innerhalb eines Tunnels;
- Fig. 8:: ein Blockschaltbild des Verlaufs des Wassers innerhalb des Löschunterstützungsgerätes;

Figur 1 zeigt nun den erfindungsgemäßen luftgekühlten Verbrennungsmotor, welcher durch Kraftstoff innerhalb eines Kraftstoffbehälters 1 betrieben wird, welcher über Zulaufleitungen 2 sowie einen Kraftstofffilter 3 in Richtung Kraftstoffförderpumpe 4 und mittels dieser zur Einspritzpumpe 5 gefördert wird. Dort wird der Kraftstoff mit erhöhtem Druck über die Einspritzleitungen 6 zum Einspritzventil 7 in den Brennraum des Verbrennungsmotors (Dieselmotor) gebracht, dort verbrannt und die Verbrennungsgase werden über den Auspuff ausgestoßen.

Der innerhalb des Verbrennungsmotors 16 verbrannte Kraftstoff erzeugt zum einen Wärmeenergie, die durch das Kühlsystem nach außen in die Umgebung abgeführt werden muss, und zum anderen kinetische Energie, welche über die Kurbelwelle abgeführt wird.

Die kinetische Energie wird, wie im allgemeinen Teil bereits beschrieben, geteilt verwendet, nämlich zum einen für den Betrieb des Ventilators der Kühlung und der Turbine des Lösch- und Kühl-Lüfterrohres, zum anderen für den Betrieb der Hochdruckpumpe für das Wassereinspritzen in den Kühlzweig des Motors und den Löschzweig des Lösch- und Kühl-Lüfterrohres und zum Dritten für den Vortrieb des gesamten Kettenfahrzeuges. Die meiste Energie wird hierbei durch den Ventilator der Luftkühlung für den Motor abgeführt, so dass eine reduzierte Leistung für das eigentliche Löschen des Brandes, üblicherweise 30% bis 50%, je nach Vortrieb des Fahrzeugs, zur Verfügung steht.

Über die Leckölleitung 8, die Überströmleitung 9, das Überströmventil 10 und die Rücklaufleitung 11 werden überschüssiges Öl, sowie Treibstoff in den Kraftstoffbehälter 1 zurückgeführt.

Mit der Bezugsziffer 12 ist die Wassereinspritzung innerhalb des Kühlluftstromes im Bereich des Ventilators 13 schematisch dargestellt, wobei die Erfindung unabhängig vom Ort der Wassereinspritzung sein soll. Wichtig für die Erfindung ist nur, dass eine genügend große Menge an Wasser in den Kühlluftstrom eingeleitet wird, so dass die Temperatur des Motors derart reduziert werden kann, dass er auch bei erschwerten Einsatzbedingungen, wie bei einem Brand in einem Tunnel, dauerhaft zuverlässig während der Brandbekämpfung betrieben werden kann.

Figur 2 zeigt nun einen Schnitt radial sowohl durch die Kurbelwelle als auch durch die Welle des Ventilators 13 der Kühlluft.

Hier ist insbesondere der Strömungsverlauf des Kühlluft für den Verbrennungsmotor zu sehen. Mit dem Bezugszeichen 14 ist der Ansaugbereich der kalten Luft für den Kühlluftstrom vor der Kühlluft-Ventilator 13 zu sehen, welche kalte Luft anschließend durch den 13 Ventilator hindurchtritt, um das bei 12 eingespritzte Wasser und die Abwärme des Motor aufzunehmen und anschließend als erwärmte und mit Wasserdampf beladene Luft 15 aus dem Motor in die Umgebung herauszutreten.

In Figur 3 ist nun der erfindungsgemäße Motor 16 innerhalb eines Löschunterstützungsgerätes 17 dargestellt, welches aus einem Kettenfahrzeug 18 und einem darauf angebrachten Lösch- und Kühlaggregat 19 besteht.

Das Kettenaggregat 18 besteht aus einem Kettenfahrwerk 20, welches das gesamte Kettenaggregat 18 mindestens in einer Richtung antreiben kann, bevorzugt jedoch in beiden Fahrtrichtungen, wobei das Kettenfahrwerk 20 auch zusätzlich die Lenkung übernimmt, durch Bremsen eines der beiden Kettenstränge. Auf diesem Kettenfahrwerk 20 befindet sich dann ein entsprechendes Gehäuse 21, innerhalb welchem der Verbrennungsmotor 16 aufgenommen ist, welcher einen Ansaugstutzen 22 für die Ansaugung des Kühlluft-Stromes beinhaltet. Dieser Stutzen 22 reicht bis kurz über die Fahrbahndecke, also den Untergrund, so dass von dort möglichst kühle Ansaugluft zur Kühlung des Verbrennungsmotors angesaugt werden kann. Üblicherweise beträgt der Abstand zwischen Untergrund und stirnseitigem Ende des Ansaugstutzens 22 ca. 150 mm, wobei der Ansaugstutzen 22 durch eine Bodenplatte 23 und ein nicht dargestelltes Gitter vor der Öffnung vor Beschädigungen geschützt werden kann, wobei die Bodenplatte 23 mit dem Gehäuse 21 fest verbunden ist.

Ein weiterer Ansaugstutzen 24 für das Ansaugen der Luft zur Verbrennung im Verbrennungsmotor kann ebenfalls in diesem Bereich vorgesehen sein.

Weiterhin ist an dem Gehäuse 21 des Kettenfahrzeugs 18 ein Wasserversorgungsanschluss 25 zur Zuführung von externem Wasser angeordnet, sowie ein Hochdruckanschluss 26 für die Abnahme von Löschwasser aus dem Fahrzeug. Auch ist eine Stoßstange 27 vorgesehen, um eventuell liegen gebliebene, bereits gelöschte Fahrzeuge aus dem Weg zu räumen und um das Kettenfahrzeug 18 zu weiteren Bränden vorantreiben zu können.

Auf dem Kettenfahrzeug 18 befindet sich dann der in Strömungsrichtung konisch spitz zulaufende Lösch- und Kühlaufsatz 19, welcher aus einem Lüfterrohr 28 besteht, welches über Hydraulikzylinder 29 in den Bewegungsrichtungen 30 aus der Horizontalen bis nahe an die Vertikale verschwenkt werden kann, so dass hierdurch die Brandherde gezielt bekämpft werden können. Bei der Position 31 befinden sich die Wassereinspritzung zur Zerstäubung des Löschwassers in der durch die Turbine 32, 33 in das Lüfterrohr 28 eingesaugte Luft.

Die Hydraulikzylinder 29 sind bevorzugt zur Verstellung des horizontalen Anstellwinkels des Lüfters 28 vorgesehen, jedoch können weitere Hydraulikzylinder vorgesehen sein, welche die Bewegung des Lüfterrohres 28 seitlich zum Kettenfahrzeug 18 vorsieht, so dass das Lüfterrohr zumindest nach vorne hin gerichtet an jeden beliebigen Raumpunkt geführt werden kann.

Figur 4 zeigt nun eine Frontansicht des Löschunterstützungsgerätes gemäß Figur 3, wobei wiederum gleiche Bezugszeichen dieselben Bauteile bezeichnen.

Gemäß Figur 4 ist im Inneren des Lüfterrohrs 28 eine Turbine vorgesehen, mit Propeller 32, welcher Luft aus der Umgebung ansaugt, sowie mit einem Leitwerk 33, welches die durch den Propeller 32 angesaugte Luft laminar richtet und innerhalb des konischen Lüfterrohres 28 weiterführt. Sowohl das Leitwerk 33, als auch der Propeller 32 sind auf einer gemeinsamen Welle angeordnet, welche durch einen hydrostatischen Lüftermotor 34 angetrieben wird, welcher wiederum durch den Verbrennungsmotor 16 betrieben wird.

Gemäß Figur 5 ist nun das Fahrzeug der Figuren 3 und 4 in einer Rückansicht dargestellt, wobei wiederum gleiche Bauteile mit gleichen Bezugszeichen versehen sind. Weiterhin ist ein Steuerhebel 35 zur Handbedienung vorgesehen, welcher jedoch nur im Notfall bzw. weit vom Brandherd entfernt benutzt wird. Ansonsten wird das ganze Fahrzeug 17 aus Sicherheitsgründen fernbedient gesteuert.

Figur 6 zeigt einen Schnitt durch das Lüfterrohr 28, wobei hier gut zu sehen ist, dass das Lüfterrohr 28 in Auswurfrichtung 36, welche zumeist der Fahrtrichtung entspricht, spitz zuläuft. Kalte Luft wird also in Pfeilrichtung 37 über den Propeller 32 der Turbine angesaugt und über das Luftleitwerk 33 der Turbine möglichst ohne Turbulenzen laminar ausgerichtet und innerhalb des konischen Lüfterrohres 28 in Richtung der Wassereinspritzdüsen 38 im Bereich der Wassereinspritzung 31 geführt und beschleunigt. Im Punkt 31 der Wassereinspritzung wird also mittels der Wassereinspritzdüsen 38 Wasser eingespritzt und durch die kalte Luft mitgerissen und zerstäubt und in der Auswurfrichtung 36 aus dem konischen Lüfterrohr 28 ausgeworfen, womit ein Brand zielgerichtet bekämpft werden kann. Die kalte Luft dient hierbei nicht nur als Trägermedium für das zerstäubte Löschwasser, sondern auch zur Kühlung der Luft in der Nähe des Brandherdes, wodurch ein Löschvorgang erleichtert wird und Personen- und Sachschaden reduziert wird.

In Figur 7 ist nun eine derartige Brandbekämpfungs-Situation mittels des Fahrzeuges 17 schematisch dargestellt.

Ein erster Bediener 39 bedient das Löschunterstützungsgerät 17 über eine Fernbedienung 40 und befindet sich hinter dem Fahrzeug 17 in geschützter Position vom Feuerherd 41 abgewandt.

Ein weiterer Feuerwehrmann 42 kann optional einen weiteren Wasserhochdruckschlauch 43 bedienen, welcher über den Hochdruckanschluss 26 mit Hochdruckwasser aus dem Fahrzeug 17 versorgt wird.

In Figur 7 ist noch zu sehen, dass ein Wasser-Luftgemisch 44 in Auswurfrichtung 36 zur Brandbekämpfung in Richtung Feuer 41 ausgestoßen wird. Ansonsten entsprechen in der Figur 7 wiederum gleiche Bezugszeichen gleichen Bauteilen, wie in den vorangegangenen Figuren.

Ein Wasserschlauch 45 versorgt über den Wasseranschluss 25 das gesamte Fahrzeug 17 mit externem Wasser, beispielsweise von einem Hydranten im Tunnel, wobei der Verlauf des Wassers im Fahrzeug 17 in der nachfolgend beschriebenen Figur 8 dargestellt ist.

Figur 8 zeigt also schematisch den Verlauf des Wassers innerhalb des Fahrzeuges 17, welcher im Wesentlichen drei Zweige aufweist:

Zum einen einen Zweig 46, welcher die Wassereinspritzdüsen für das Löschen des Brandes versorgt, zum anderen einen Zweig 47 zur Motorkühlung, also für die Wassereinspritzung in die Kühlluft für den Verbrennungsmotor, und zum Dritten einen Zweig 48 für einen Wasser-Hochdruckanschluss für ein externes Löschgerät, welcher Zweig 48 jedoch optional und nicht für die Erfindung wesentlich ist.

Wesentlich für die Erfindung sind nur die Wasserzweige 46 und 47 zur Wassereinspritzung für das Löschwasser und zur Motorkühlung.

Das Wasser gerät also über den Wasserversorgungsanschluss 25 und einen Vorfilter 49 zur einem Verzweigungspunkt 50 und von dort aus über einen Absperrhahn 51 zur Wassereinspritzung 12 in den Kühlluftstrom im Bereich des Lüfterrades 13. Ein weiterer Zweig geht vom Verzweigungspunkt 50 über die Punkte 52 zur Erhöhung des Wasserdruckes zu einem weiteren Verzweigungspunkt 53, welcher zum einen das Wasser über einen Absperrhahn 54 zum Hochdruckanschluss für ein externes Löschgerät 26 führt, welches jedoch optional ist. Der Wassereinspritzzweig 46 geht vom Verzweigungspunkt 53 aus über einen weiteren Absperrhahn 55 und einen Feinfilter 56 zu den Wassereinspritzdüsen 38 im Bereich der Wassereinspritzung 31.

Sämtliche zuvor genannten Bauteile, wie Filter, Absperrhähne, Pumpen, etc. sind über feuerfeste und mechanisch sehr stabile Wasserschläuche miteinander verbunden, welche auch flexibel ausgeführt sein können.

Durch den erfindungsgemäßen luftgekühlten Verbrennungsmotor, in dessen Kühlluft zusätzlich zur Kühlung des Motors Wasser eingespritzt wird, ist es nun erstmals möglich, dauerhaft und zuverlässig Brände innerhalb von teilgeschlossenen oder vollkommen geschlossenen Räumen, wie Tunnels etc., zu bekämpfen, so dass die Erfindung hohen Sachschaden als auch Personenschaden vermeiden kann.

### Zeichnungslegende

- 1: Kraftstoffbehälter
- 2: Zulaufleitung
- 3: Kraftstofffilter
- 4: Kraftstoffförderpumpe
- 5: Einspritzpumpe
- 6: Einspritzleitungen
- 7: Einspritzventil
- 8: Leckölleitung
- 9: Überströmleitung
- 10: Überströmventil
- 11: Rücklaufleitung
- 12: Wassereinspritzung
- 13: Ventilator Luftkühlung
- 14: Eingang von 13
- 15: Ausgang von 13
- 16: Verbrennungsmotor
- 17: Löschunterstützungsgerät
- 18: Kettenfahrzeug
- 19: Lösch- und Kühlaggregat
- 20: Kettenfahrwerk
- 21: Gehäuse
- 22: Ansaugstutzen für Kühlluft von 13
- 23: Bodenplatte
- 24: Ansaugstutzen für Verbrennungsluft von 16
- 25: Anschluss Wasserversorgung von extern
- 26: Anschluss Hochdruckwasser von intern
- 27: Stoßstange
- 28: Lüfterrohr
- 29: Hydraulikzylinder
- 30: Schwenkrichtungen
- 31: Wassereinspritzung
- 32: Propeller
- 33: Leitwerk
- 34: Hydrostatischer Lüftermotor
- 35: Steuerhebel
- 36: Auswurfrichtung Löschwasser von 28
- 37: Einsaugrichtung Luft von 28
- 38: Wassereinspritzdüsen
- 39: Bediener von 17
- 40: Fernbedienung
- 41: Feuerherd
- 42: Feuerwehrmann
- 43: Wasserhochdruckschlauch
- 44: Wasser-Luftgemisch
- 45: Wasserschlauch
- 46: Wasserstromzweig
- 47: Wasserstromzweig
- 48: Wasserstromzweig
- 49: Vorfilter
- 50: Verzweigungspunkt
- 51: Absperrhahn
- 52: Pumpe zur Erhöhung des Wasserdrucks
- 53: Verzweigungspunkt
- 54: Absperrhahn
- 55: Absperrhahn
- 56: Feinfilter

## Patentansprüche

1. Löschunterstützungsgerät (17), beinhaltend ein Fahrzeug (18) und eine daran angebrachte Lösch- und Kühleinheit (19), wobei das Fahrzeug (18) einen Verbrennungsmotor (16) zum Antrieb des Fahrzeugs (18) trägt, und die Lösch- und Kühleinheit (19) ein Lüfterrohr (28) enthält, in dem eine Turbine zum Ansaugen und Ausstoßen von Lösch-/Kühlluft aufgenommen ist, die einen Lüftermotor (34) mit mindestens einem Propeller (32) enthält und in den Luft-Austrittsbereich des Lüfterrohrs (28) Löschwasser über eine Wassereinspritzungs-Vorrichtung (31) zur Zerstäubung in der Lösch-/Kühlluft einspritzbar ist, **dadurch gekennzeichnet, dass** der Verbrennungsmotor (16) einen Ventilator (13) für die Zwangskühlung besitzt und in den Kühlluftstrom (14) des Verbrennungsmotors (16) Wasser eingespritzt wird, welches durch Verdampfen zur weiteren Kühlung des Verbrennungsmotors (16) dient und dass der Verbrennungsmotor (16) gleichzeitig auch zum Betrieb des Lüftermotors (34) und der Wassereinspritzungs-Vorrichtung (31) der Lösch- und Kühleinheit (19) dient.

2. Löschunterstützungsgerät (17) nach Anspruch 1, **dadurch gekennzeichnet, dass** der Verbrennungsmotor (16) ein Dieselmotor ist.

3. Löschunterstützungsgerät (17) nach einem der Ansprüche 1 oder 2, **dadurch gekennzeichnet, dass** die Lösch- und Kühleinheit (19) sich auf dem oberen Teil des Fahrzeugs (18) befindet.

4. Löschunterstützungsgerät (17) nach einem der Ansprüche 1 bis 3, **dadurch gekennzeichnet, dass** die Lösch- und Kühleinheit (19) mindestens in einer Ebene bewegbar relativ zum Fahrzeug (18) ist.

5. Löschunterstützungsgerät (17) nach einem der Ansprüche 1 bis 4, **dadurch gekennzeichnet, dass** das Fahrzeug (18) ein mit Ketten (20) betriebenes Kettenfahrzeug (18) ist.

6. Löschunterstützungsgerät (17) nach einem der Ansprüche 1 bis 5, **dadurch gekennzeichnet, dass** das Lüfterrohr (28) in Strömungsrichtung konisch spitz zuläuft.

7. Löschunterstützungsgerät (17) nach einem der Ansprüche 1 bis 6, **dadurch gekennzeichnet, dass** die Turbine (32, 33, 34) der Lösch- und Kühleinheit (19) mindestens ein Leitwerk (33) zum laminaren Richten der Löschluft beinhaltet.

8. Löschunterstützungsgerät (17) nach einem der Ansprüche 1 bis 7, **dadurch gekennzeichnet, dass** die Wassereinspritzung (31) in das Lüfterrohr (28) im stirnseitigen Ausgangsbereich stromabwärts erfolgt.

9. Löschunterstützungsgerät (17) nach einem der Ansprüche 1 bis 8, **dadurch gekennzeichnet, dass** die Wassereinspritzung (31) über eine Vielzahl von Düsen (38) und mit erhöhtem Druck über eine Druckerhöhungspumpe (52) erfolgt.

10. Löschunterstützungsgerät (17) nach einem der Ansprüche 1 bis 9, **dadurch gekennzeichnet, dass** der Lüftermotor (34) ein hydrostatischen Lüftermotor ist.

11. Löschunterstützungsgerät (17) nach einem der Ansprüche 1 bis 10, **dadurch gekennzeichnet, dass** die Versorgung des Zweiges (46) für die Wassereinspritzung (31) und des Zweiges (47) für die Kühlung des Motors (16) mit Wasser über eine externe Wasserversorgung (25) erfolgt.

12. Löschunterstützungsgerät (17) nach Anspruch 11, **dadurch gekennzeichnet, dass** die externe Wasserversorgung (25) über die Hochdruckpumpe (52) einen Zweig (48) zum separaten Löschen des Brandes mit Wasser versorgt.

13. Löschunterstützungsgerät (17) nach einem der Ansprüche 1 bis 12, **dadurch gekennzeichnet, dass** das Ansaugen der Kühlluft für den Ventilator (13) zur Kühlung des Motors (16) und/oder das Ansaugen der Verbrennungsluft für den Motor (16) im Bodenbereich des Fahrzeugs (18) geschieht.

## Claims

1. Fire-fighting support appliance (17) comprising a vehicle (18) and an extinguishing and cooling unit (19) mounted thereon, wherein the vehicle (18) carries an internal combustion engine (16) for driving the vehicle (18), and the extinguishing and cooling unit (19) comprises a blower duct (28) containing a turbine, comprising a fan motor (34) with at least one propeller (32), for aspiration and discharge of extinguishing/cooling air, and quenching water is injectable by water injection apparatus (31) into the air outlet region of the blower duct (28) for atomization in the extinguishing/cooling air, **characterized in that** the internal combustion engine (16) possesses a fan (13) for forced cooling, and water is injected into the cooling airflow (14) of the internal combustion engine (16) for added cooling of the internal combustion engine (16) by evaporation, and **in that** the internal combustion engine (16) serves to drive both the fan motor (34) and the water injection apparatus (31) of the extinguishing and cooling unit (19).

2. Fire-fighting support appliance (17) according to Claim 1, **characterized in that** the internal combustion engine (16) is a diesel engine.

3. Fire-fighting support appliance (17) according to Claim 1 or Claim 2, **characterized in that** the extinguishing and cooling unit (19) is located on top of the vehicle (18).

4. Fire-fighting support appliance (17) according to any one of Claims 1 to 3, **characterized in that** the extinguishing and cooling unit (19) is movable in at least one plane relative to the vehicle (18).

5. Fire-fighting support appliance (17) according to any one of Claims 1 to 4, **characterized in that** the vehicle (18) is a tracked vehicle (18) driven by its tracks (20).

6. Fire-fighting support appliance (17) according to any one of Claims 1 to 5, **characterized in that** the blower duct (28) has a convergent conical taper in the direction of flow.

7. Fire-fighting support appliance (17) according to any one of Claims 1 to 6, **characterized in that** the turbine (32, 33, 34) of the extinguishing and cooling unit (19) has at least one set of vanes (33) for laminar streaming of the extinguishing air.

8. Fire-fighting support appliance (17) according to any one of Claims 1 to 7, **characterized in that** water injection (31) into the blower duct (28) is sited in the outlet region at the downstream end.

9. Fire-fighting support appliance (17) according to any one of Claims 1 to 8, **characterized in that** water injection (31) is effected through a large number of nozzles (38) at a pressure increased by a booster pump (52).

10. Fire-fighting support appliance (17) according to any one of Claims 1 to 9, **characterized in that** the fan motor (34) is a hydrostatic fan motor.

11. Fire-fighting support appliance (17) according to any one of Claims 1 to 10, **characterized in that** the branch (46) for water injection (31) and the branch (47) for cooling the engine (16) are supplied with water by an external water supply (25).

12. Fire-fighting support appliance (17) according to Claim 11, **characterized in that** through the high-pressure pump (52), the external water supply (25) supplies a branch (48) for separate quenching of the fire with water.

13. Fire-fighting support appliance (17) according to any one of Claims 1 to 12, **characterized in that** aspiration of cooling air for the fan (13) for cooling the engine (16) and/or aspiration of combustion air for the engine (16) is sited in the bottom region of the vehicle (18).

## Revendications

1. Appareil d'assistance d'extinction (17) comprenant un véhicule (18) et une unité d'extinction et de refroidissement (19) montée sur celui-ci, étant précisé que le véhicule (18) porte un moteur à combustion interne (16) pour son entraînement, que l'unité d'extinction et de refroidissement (19) contient un tube de soufflante (28) dans lequel est logée une turbine qui est destinée à aspirer et à expulser l'air d'extinction/de refroidissement et qui contient un moteur de soufflante (34) avec au moins une hélice (32), et que de l'eau d'extinction peut être injectée dans la zone de sortie d'air du tube de soufflante (28) par l'intermédiaire d'un dispositif d'injection d'eau (31), pour être vaporisée dans l'air d'extinction/de refroidissement, **caractérisé en ce que** le moteur à combustion interne (16) comporte un ventilateur (13) pour le refroidissement forcé, et on injecte dans le courant d'air de refroidissement (14) du moteur à combustion interne (16) de l'eau qui, en s'évaporant, sert au refroidissement supplémentaire du moteur (16), et **en ce que** le moteur à combustion interne (16) sert aussi, en même temps, à faire fonctionner le moteur de soufflante (34) et le dispositif d'injection d'eau (31) de l'unité d'extinction et de refroidissement (19).

2. Appareil d'assistance d'extinction (17) selon la revendication 1, **caractérisé en ce que** le moteur à combustion interne (16) est un moteur diesel.

3. Appareil d'assistance d'extinction (17) selon la revendication 1 ou 2, **caractérisé en ce que** l'unité d'extinction et de refroidissement (19) se trouve sur la partie supérieure du véhicule (18).

4. Appareil d'assistance d'extinction (17) selon l'une des revendications 1 à 3, **caractérisé en ce que** l'unité d'extinction et de refroidissement (19) est mobile au moins dans un plan par rapport au véhicule (18).

5. Appareil d'assistance d'extinction (17) selon l'une des revendications 1 à 4, **caractérisé en ce que** le véhicule (18) est constitué par un véhicule à chenilles (18) fonctionnant avec des chenilles (20).

6. Appareil d'assistance d'extinction (17) selon l'une des revendications 1 à 5, **caractérisé en ce que** le tube de soufflante (28) a une forme effilée conique dans le sens d'écoulement.

7. Appareil d'assistance d'extinction (17) selon l'une des revendications 1 à 6, **caractérisé en ce que** la turbine (32, 33, 34) de l'unité d'extinction et de refroidissement (19) contient au moins un déflecteur (33) pour l'orientation laminaire de l'air d'extinction.

8. Appareil d'assistance d'extinction (17) selon l'une des revendications 1 à 7, **caractérisé en ce que** l'injection d'eau (31) dans le tube de soufflante (28) se fait en aval dans la zone de sortie frontale.

9. Appareil d'assistance d'extinction (17) selon l'une des revendications 1 à 8, **caractérisé en ce que** l'injection d'eau (31) se fait grâce à une multiplicité d'injecteurs (38) et à une pression accrue, grâce à une pompe de surpression (52).

10. Appareil d'assistance d'extinction (17) selon l'une des revendications 1 à 9, **caractérisé en ce que** le moteur de soufflante (34) est constitué par un moteur de soufflante hydrostatique.

11. Appareil d'assistance d'extinction (17) selon l'une des revendications 1 à 10, **caractérisé en ce que** l'alimentation en eau de l'embranchement (46) pour l'injection d'eau (31) et de l'embranchement (47) pour le refroidissement du moteur (16) se fait .grâce à une alimentation en eau extérieure (25).

12. Appareil d'assistance d'extinction (17) selon la revendication 11, **caractérisé en ce que** l'alimentation en eau extérieure (25) alimente en eau, par l'intermédiaire de la pompe haute pression (52), un embranchement (48) pour l'extinction séparée de l'incendie.

13. Appareil d'assistance d'extinction (17) selon l'une des revendications 1 à 12, **caractérisé en ce que** l'aspiration de l'air de refroidissement pour le ventilateur (13) destiné à refroidir le moteur (16) et/ou l'aspiration de l'air de combustion pour le moteur (16) se font dans la zone inférieure du véhicule (18).
